# FASCICULE DE BREVET EUROPEEN

(11) **EP 0 478 461 B1**
(45) Date de publication et mention de la délivrance du brevet: **08.05.1996**
(21) Numéro de dépôt: 91402588.7
(22) Date de dépôt: 27.09.1991
(51) Int. Cl.: G07C 3/00

(54) **Procédé et dispositif électronique de surveillance et d'archivages d'informations concernant les ensembles et sous-ensembles électroniques, électriques, mécaniques**
Verfahren und elektronische Überwachungs- und Datenarchivierungsvorrichtung betreffend elektronische, elektrische und mechanische Einheiten und Untereinheiten
Procedure and electronic apparatus for monitoring and storing data concerning the electronic, electrical and mechanical assemblies and sub-assemblies

(30) Priorité: 28.09.1990 FR 9011955
(43) Date de publication de la demande: 01.04.1992
(73) Titulaire: ETAT FRANCAIS représenté par le Délégué Général pour l'Armement, F-00460 Armées (FR)
(72) Inventeur: Ladurelle, André, F-83400 Giens (FR)

(56) Documents cités:
- EP-A- 0 085 975
- EP-A- 0 356 565
- WO-A-86/01320
- DE-A- 3 313 481
- DE-A- 3 605 697
- DE-A- 3 631 087

## Description

La présente invention a pour objet des procédés et des dispositifs électroniques de surveillance et d'archivage d'informations concernant les ensembles et sous-ensembles électroniques, électriques, mécaniques.

Le secteur technique de l'invention est du domaine de la fabrication de composants, de circuits électroniques.

Les applications de l'invention sont la surveillance de paramètres, le suivi et la gestion d'informations concernant les ensembles tels que matériels et cartes électroniques, circuits électriques, matériels mécaniques et engins disposant d'un moyen d'alimentation, en énergie électrique intégré ou extérieur, pour le composant ou les circuits électroniques.

Une des applications principales de l'invention est de pouvoir suivre et gérer des cartes électroniques durant toute leur durée d'utilisation, lors de leur remplacement, réparation, réinstallation éventuelle sur d'autres appareils par interchangeabilité, modification etc...

Ce suivi est nécessaire, en particulier pour la connaissance de la fiabilité des cartes électroniques, qui est une donnée fondamentale pour la maîtrise de la disponibilité de ces cartes et donc des équipements électriques, électroniques, ou mécaniques qu'elles constituent ou dans lesquels elles s'intègrent.

La fiabilité est en effet une des composantes de la qualité d'un produit. Elle traduit la continuité dans le temps des autres composantes de cette qualité : performances, caractéristiques électriques, mécaniques, tenue en température etc... . A l'inverse de ces derniers qui peuvent toujours être mesurés à un instant donné, la fiabilité réelle n'est connue qu'en fin de vie du produit. Pour approcher la fiabilité prévisionnelle d'un produit, il est nécessaire de connaître les facteurs susceptibles d'influencer dans le temps les caractéristiques de ce produit: dans le cas d'une carte électronique, ce sont essentiellement le nombre d'heures de fonctionnement, le nombre de mises en fonctionnement et/ou sous tension, les caractéristiques d'environnement (tel que tension d'alimentation, température et même vibrations, chocs etc...).

Suivant le domaine concerné, tous les fabricants et gestionnaires de matériel recherchent et développent depuis plusieurs années différentes méthodes ou procédures, avec ou sans équipement spécifique associé pour contrôler ledit matériel au cours de son fonctionnement, afin d'en suivre les évolutions, les conditions de son utilisation, l'environnement de celui-ci et tous les paramètres pouvant permettre de faire des contrôles de routine systématique sur l'état de "santé" de ce matériel, d'établir un diagnostic en cas d'anomalie ou panne, d'évaluer la fiabilité, de déclencher des alertes et/ou des procédures de secours en cas de danger etc....

Un des principaux domaines ayant développé des dispositifs répondant partiellement à l'objectif ci-dessus, est celui de l'automobile et des véhicules de transport en général, tel que les avions, les camions, les autocars, les trains etc....

La plupart de ces derniers ont même ce que l'on appelle des "boîtes noires" qui enregistrent dans le véhicule lui-même certains paramètres liés au fonctionnement de celui-ci, mais uniquement pendant les dernières périodes d'utilisation donc réactualisable, mais limité dont les supports sont indestructibles et inviolables, même en cas d'avarie et qui permettent à des experts de contrôler le véhicule et/ou d'expliquer l'origine de l'avarie éventuelle.

D'autres systèmes, tel que celui dans la demande de brevet français No. 2.626.399 déposé le 27 Janvier 1988 par G. SAVERI, permettent également de suivre les conditions de la garantie d'un véhicule en remplacement du carnet de bord imprimé utilisé par les constructeurs et leurs concessionnaires, mais nécessite l'introduction manuelle des informations sur un clavier.

On peut citer également, dans ce domaine de l'automobile, la demande de brevet FR. 2.490.842 déposé le 23 Septembre 1980 par la société RENIX ELECTRONIQUE, intitulé "dispositif adaptateur électronique d'une prise diagnostic aux informations fournies par un circuit électrique" : le dispositif comporte un microcalculateur, un circuit de surveillance, un voyant de contrôle et une fiche de sortie de microcalculateur, lié à ce voyant à travers un circuit de protection et d'allumage et en parallèle aux informations de diagnostic. On connaît également la demande de brevet FR. 2.563.631 déposé 26 Avril 1984 par l'Institut Russe BELORUSSKY POLITEKHNICHESKY sur un "dispositif pour la mesure de la fréquence de rotation", qui comprend un groupe électronique comparateur et enregistreur, et pouvant contrôler et mémoriser les défauts aux étages d'entrée des systèmes de freinage pourvu de moyens anti-blocage électronique. Ces équipements ne permettent en général qu'une analyse en temps réel pour une action immédiate éventuelle.

On peut citer également divers dispositifs existants en matière de contrôle de matériel, mais il s'agit alors d'appareils de tests et de contrôle externes qui sont connectés à la demande sur le matériel concerné, ce qui d'une part, nécessite un branchement sur celui-ci ou sur un ou plusieurs de ces composants, et d'autre part, ne permet de relever des informations que durant la période de branchement, ce qui occulte tout ce qui a pu se passer entre deux contrôles et limite la fiabilité du diagnostic, ce qui est le cas des systèmes de suivi de garantie d'un véhicule. Dans ce cadre, on relève la demande de Certificat d'Utilité No. FR. 2.624.996 du 18 Décembre 1987 par la société Informatique Réalité sur un "dispositif autonome portable de stockage, de transfert et de contrôle d'informations", qui comprend un support apte à recevoir des composants électroniques, des moyens de connexion entre le support et l'appareil auquel il se raccorde, une horloge, une mémoire vive et une interface, l'ensemble électronique correspondant étant du type monolithique intégré.

On connaît par ailleurs, dans la plupart des installations industrielles automatisées, divers équipements de contrôle qui sont eux-mêmes sous la surveillance d'opérateurs qui, à partir d'une centrale regroupant ces équipements, peuvent contrôler toute ladite installation : on note par exemple la demande de Certificat d'Utilité No. FR. 2.626.393 déposé le 27 Janvier 1988 par la société FIRAC sur un "procédé et dispositif de contrôle de fonctionnement d'une installation industrielle commandé par un automate programmable" : le dispositif de type console comprend alors un microprocesseur, une mémoire vive, un écran de visualisation, une carte de gestion de l'écran, deux claviers et leur microprocesseur de gestion, des connecteurs, un lecteur de mémoire et un lecteur de disquettes avec leur contrôleur.

On connaît aussi les brevets EP85975 et DE3605697.

Le premier décrit un dispositif relatif à une imprimante laser et permettant d'obtenir sur demande lorsqu'une maintenance est réalisée, un historique des informations relatives à son fonctionnement pendant une certaine période, ce dispositif comportant notamment une mémoire volatile utilisée en combinaison avec des éléments de l'imprimante elle-même tels une unité centrale, des capteurs. Des connexions, en vue de l'obtention de l'historique, sont prévues entre l'unité centrale et les capteurs, la mémoire volatile et un bouton poussoir permettant de faire imprimer lesdites informations lors de l'opération de maintenance, cette impression pouvant aussi être effectuée automatiquement sur commande de l'unité centrale par exemple lorsqu'un certain nombre d'impressions ont été effectuées. Le second décrit un dispositif d'identification pour appareil mobile, tel un véhicule, comportant des groupes fonctionnels distincts et, plus précisément, des moyens embarqués sur ledit appareil et comportant au moins une mémoire programmable non volatile et des moyens de connexion électrique à des moyens de tests non embarquables.

Enfin on peut citer tous les systèmes de gestion de fichiers avec mise à jour et analyse de tous les appareils et/ou composants que l'on aura identifiés et mis en code de gestion dans lesdits systèmes, afin de suivre ces appareils dans le cadre de gestion de stocks, programmation et suivi des travaux dans une usine de fabrication ou un atelier de réparation, analyse des coûts de chaque opération etc..., mais ceci nécessite une saisie en général manuelle des données avec identification du code du composant et/ou de l'appareil concerné et ne permet pas un suivi d'enregistrement en temps réel des données de celui-ci, car le but est alors un suivi de gestion sans objectif de contrôle des paramètres de fonctionnement : l'analyse de la fiabilité est alors ponctuelle et ne peut être faite ensuite qu'à partir des données statistiques des relevés de pannes sans connaissance de l'environnement ayant éventuellement provoqué celles-ci.

Ainsi, chacun des systèmes ou équipements cités ci-dessus répond à un besoin spécifique de contrôle et ceux-ci peuvent être regroupés en trois grandes familles indépendantes, dont les objectifs sont différents et les résultats sont souvent exploités par des personnes également différentes :
1°) les uns concernent les contrôles en temps réel, incluant les moyens de détection et de contrôle de défaut éventuel, sont intégrés au *matériel à contrôler pour une action immédiate sous forme par exemple d'alarme,* d'arrêt automatique ou de connexion secours, mais ils ne gardent aucune trace des événements qui précédent la détection du défaut : il s'agit alors souvent de contrôle en tout ou rien.
2°) les autres regroupent tous les appareils de contrôle et d'enregistrement, qui peuvent alors être embarqués, ou intégrés si nécessaire, ou seulement connectés à la demande pour évaluer et garder une mémorisation temporaire des événements, sans souci direct d'action immédiate, mais plutôt d'analyse et de diagnostic en fonction des informations recueillies pendant le temps d'enregistrement, mais qui est souvent soit très complet et assez court, soit partiel et intermittent, et sur une longue période.
3°) les derniers concernent la gestion à proprement parlé et le suivi des appareils, mais comme indiqué ci-dessus, toujours indépendamment de ceux-ci, uniquement lors de chaque éventuel changement d'affectation, ce qui nécessite des règles strictes de repérage, d'identification, de codification sous peine de confondre des appareils ou d'en perdre la trace.

La plupart de ces systèmes sont assez lourds à mettre en oeuvre quand il s'agit de suivre des équipements très nombreux, pouvant être déplacés très souvent et de faible encombrement, tels que les cartes électroniques, car si on peut gérer, contrôler, suivre, tester et analyser les gros appareils ou machines par les moyens et méthodes décrits ci-dessus et spécifiques de chacun, il est plus difficile de le faire pour les parties composant ces appareils : or il s'avère que ce sont pourtant ces parties qui peuvent mettre en défaut le fonctionnement de l'appareil dans son ensemble. Il importe donc, et c'est l'objectif principal de la présente invention, de pouvoir gérer et suivre celles-ci, que sont pour cette invention les cartes électroniques prises en tant que telles avec des moyens plus simples, ne risquant pas de confusion et permettant un suivi aussi bien en temps réel qu'en temps cumulé sur de grandes périodes, si possible pour la durée de vie totale de la carte électronique concernée, afin de cerner la fiabilité de celle-ci et d'en connaître tous les événements principaux.

Une solution au problème posé et qui répond à cet objectif principal est un procédé de surveillance et d'archivage d'informations concernant tout ensemble ou sous-ensemble tel qu'une carte électronique, un circuit électrique un matériel ou un engin mécanique disposant d'une source d'alimentation électrique interne ou externe, et utilisant une unité centrale associée à au moins une mémoire de stockage de données, des connections avec ledit ensemble ou sous-ensemble, une horloge et un convertisseur et tel que, lors de la fabrication dudit sous-ensemble :
- on intègre sur ledit ensemble ou sous-ensemble, un circuit électronique, comportant au moins ladite unité centrale, avec au moins deux types de mémoire, l'une ineffaçable (par exemple, de type EPROM), et l'autre effaçable, (par exemple de type EEPROM) ;
- on mémorise, dans une zone de la mémoire ineffaçable, et d'une manière définitive, toutes les informations permanentes liées à l'ensemble ou sous-ensemble ;
- on relie ledit circuit électronique, d'une part à au moins un point de l'ensemble, lequel point permettant au moins son alimentation électrique et, d'autre part, à un connecteur de l'ensemble ou sous-ensemble pouvant être relié lui-même à la demande à un terminal extérieur ; d'autres liaisons particulières peuvent être établies pour assurer une surveillance analogique ou digitale ;
- on programme l'unité centrale de façon connue, pour permettre la gestion des informations qui peuvent lui parvenir du circuit lui-même et de l'ensemble ou sous-ensemble, sur lequel il est connecté ainsi que d'un terminal extérieur ; ladite gestion permet de classer les informations, les stocker dans une desdites mémoires et surveiller et gérer les voies d'entrées à travers lesquelles parviennent tous types d'informations en provenance dudit ensemble ou sous-ensemble.
- on entre, grâce à un terminal externe relié audit connecteur de l'ensemble ou sous-ensemble, et on stocke, avec la date de l'événement concerné et dans une zone de la mémoire ineffaçable dudit circuit électronique, mais avec une réactualisation possible, toutes les informations liées à l'état de l'ensemble ou sous-ensemble, après sa fabrication et lors de chaque modification de son état au cours de son utilisation, telles que les interventions techniques et les affectations successives.

Par ailleurs, on relève et on stocke dans la mémoire effaçable dudit circuit électronique et d'une manière automatique, évolutive et périodique, ou non, durant le fonctionnement proprement dit de l'ensemble ou sous-ensemble placé dans son cadre d'exploitation, toute information liée à cette exploitation, tels que les mises sous tension, et/ou en fonctionnement, le nombre d'heures de fonctionnement total ainsi que celui de l'apparition des anomalies, la nature de celles-ci, fournies par ailleurs ou qui peuvent être relevées sur les au moins dits points particuliers de liaison avec ledit circuit électronique lui-même. La date et l'heure de fonctionnement est possible mais cela nécessite une alimentation entretenue et une taille mémoire plus grande.

On peut relier également à la demande ledit connecteur associé audit circuit électronique à un terminal extérieur et on lit alors toutes lesdites informations stockées dans ladite mémoire dudit circuit.

Le résultat est la définition de nouveaux procédés et dispositifs électroniques de surveillance et d'archivage concernant tout ensemble ou sous-ensemble électroniques et/ou électriques et mécanique.

Ces nouveaux procédés et dispositifs répondent bien aux objectifs recherchés et, suivant les modes de réalisation, ces objectifs sont atteints avec des composants adaptés à diverses applications en fonction du besoin de l'utilisation et de la durée de celle-ci : en particulier, on peut réaliser, et la description ci-après le précise, un dispositif permettant globalement un contrôle de fonctionnement pendant 30 ans, ce qui est normalement suffisant pour la durée de vie d'une carte électronique, avec un nombre de mise sous tension de 525.000 fois (soit une mise sous tension toutes les 30 minutes) et un nombre d'incidents enregistrables de 4000 avec une unité de contrôle de temps de 15 minutes. Ces diverses données sont compatibles avec la réalisation d'un circuit ou d'un composant très réduit, qui peut être intégré à toute carte électronique, avec un coût et un encombrement ne perturbant pas les caractéristiques de base de celle-ci : les fabricants doivent donc pouvoir utiliser la présente invention chaque fois que l'utilisateur de l'ensemble ou sous-ensemble incluant le composant, ou les cartes, ou le matériel sur lequel il est monté, demande d'avoir un suivi permanent et fiable de ceux-ci, afin de :
- prévoir les modifications qui élimineront les pannes systématiques et d'augmenter le Temps moyen de bon fonctionnement (Mean time between failure) et la disponibilité de la carte ou du matériel;
- améliorer les conditions d'exploitation de la carte ou du matériel et donc du système associé : formation, documentation;
- déterminer les allocations de rechanges avec plus d'exactitude;
- prévoir les modifications qui permettront une meilleure utilisation de la carte ou du matériel ou simplifieront sa maintenance.

En particulier, ceci peut être demandé avec beaucoup d'intérêt par les gestionnaires et les utilisateurs de matériel militaire et industriel, dont la durée de vie et de maintien doit être la plus longue possible, avec une fiabilité maximum, dont l'entretien et la maintenance peuvent prévoir à intervalles réguliers la vérification et le changement systématique de certaines pièces, qui est toujours associé à des stocks de pièces de rechange neuves, ou reconditionnées, et pouvant être utilisées sur divers appareils et même interchangeables : le coût de ces derniers et l'utilisation qui en est faite, nécessite une bonne organisation du suivi et des précautions d'utilisation et d'intervention souvent dans un environnement difficile.

La présente invention convient tout à fait à ces nécessités et peut donc s'appliquer à tout ensemble ou sous-ensemble électrique, électronique ou mécanique, comportant ou non un équipement électrique et/ou électronique, mais dans ce dernier cas il faut une alimentation électrique particularisée couplé à la mise en fonctionnement du matériel.

On pourrait citer divers autres avantages de la présente invention, mais ceux cités ci-dessus en montrent déjà suffisamment pour en démontrer la nouveauté et l'intérêt.

La description et les figures ci-après représentent un exemple de réalisation de l'invention, concernant particulièrement une carte électronique mais cet exemple n'a aucun caractère limitatif : d'autres réalisations avec d'autres ensembles ou sous-ensembles sont possibles à partir des revendications qui précisent la portée et l'étendue de cette invention, en particulier en choisissant d'autres composants de base du circuit électrique et électronique constituant le dispositif. Ainsi chaque fois qu'il est cité la référence à une carte, le dispositif peut s'appliquer à tout ensemble électronique ou sous-ensemble.

La figure 1 est un synoptique fonctionnel du procédé et du dispositif.

La figure 2 est une vue extérieure de dessus du dispositif sous forme monobloc.

Le procédé et le dispositif suivant l'invention, utilisent, d'une manière connue et en composants électroniques de base, une unité centrale pouvant être un microprocesseur ou microcontrôleur 2, associé à sa mémoire vive 3, dite "RAM", une mémoire morte de stockage de programme 4 dite "ROM" et à au moins une mémoire morte de stockage d'informations 5, 6, des connexions 9 à 15, avec la carte auquel il est alors relié, et une horloge 7.

La caractéristique principale de la présente invention est que cesdits composants et ceux complémentaires décrits ci-après, comprenant ladite unité centrale, forment un circuit électronique 1, qui est intégré sur le matériel ou sur ledit ensemble ou sous-ensemble soit dans l'exemple cité sur la carte électronique elle-même, dès la fabrication de celle-ci et suit donc cette dernière comme tout autre composant qui la constitue, lesdites connexions 9 à 15 étant réalisés d'une manière permanente et définitive.

Une autre caractéristique importante de l'invention est le stockage dans lesdites mémoires 5, 6, des différentes informations que l'on peut classer en trois groupes correspondant à trois zones mémoires dudit circuit électronique 1, et qui peuvent être regroupées en deux mémoires distinctes :
- les informations permanentes liées à la carte et au circuit électronique lui-même 1, qui concernent essentiellement l'identité du matériel ou de la carte, de ses composants et de son fabricant, telles que :
   1°) le nom du fabricant, sa référence codifiée et le nom et numéro du dossier concerné pour retrouver toute la documentation de la carte;
   2°) la fonction et le nom de la carte, la référence codifiée de celle-ci, la norme éventuelle, la catégorie d'environnement pour laquelle elle est prévue (gamme de température, tenue aux agressions mécaniques, climatiques etc...), son numéro de série, la catégorie d'assurance de la qualité et de la fiabilité déterminante pour la connaissance de la fiabilité prévisionnelle de la carte;
   3°) les informations liées au suivi du circuit électronique 1 telles ses références, celles de son logiciel interne, et de son logiciel externe d'exploitation.

L'intérêt de toutes ces informations est évident, tant pour les utilisateurs de la carte que pour les organismes chargés de la logistique du matériel sur laquelle elle est montée : services de maintenance, services chargés de la gestion des rechanges, organisme centralisateur, chargé entre autre de la gestion de configuration dudit matériel.

Ces informations liées à la carte sont inscrites et stockées dès la fabrication dans une zone mémoire qui doit être ineffaçable, par exemple de type "PROM" (mémoire programmable, programmation par claquage de fusibles, non effaçable ou à effacement par ultraviolet) ou encore de type "EPROM" 5 (programmation électrique 29 par une entrée spécifique 12), même si cette possibilité est moins sûre pour l'objectif recherché. Suivant le nombre de caractères alphanumériques et le type de codage retenu pour ces informations, la taille de la zone mémoire minimum peut être définie en fonction de la place disponible, par exemple entre 200 à 1000 octets.
- les informations permanentes avec remise à jour occasionnelles liées au changement d'état de la carte lors par exemple de chaque intervention sur celle-ci, telles que avec chaque fois la date correspondante :
   1°) les essais et les certifications de la carte;
   2°) les modifications et les identifications des dossiers correspondants;
   3°) les natures et les références des interventions de type réparation, le lieu, le nom du responsable;
   4°) les lieux et types d'affectations successives de la carte.

On peut stocker dans la même zone mémoire ineffaçable, qui peut être située dans la même mémoire 5 que les informations précédentes, des instructions et des données spécifiques de l'application du circuit électronique 1 (tel que l'identité et la nature des paramètres surveillés explicités ci-après, la gamme des valeurs mesurées, les tolérances...), ainsi que des éventuels commentaires utiles pour l'utilisateur ou les services de maintenance (précaution d'emploi, restriction d'utilisation etc...).

En considérant un nombre de caractères alphanumériques raisonnable et suffisant pour chacune des informations ci-dessus et dans l'ordre un nombre d'inscriptions actualisables de 10, 20, 30 et 60 respectivement, la taille minimum de la zone mémoire concernée peut être fixée à 8 K octets. L'actualisation peut aussi se faire en fonction de la demande en allocation dynamique jusqu'à saturation de la zone fixée. Ces informations sont nécessaires et fondamentales pour retrouver l'historique de la carte : elles seront stockées définitivement et écrites par le seul fabricant et les organismes chargés de la maintenance, et uniquement accessibles à la lecture a tous les autres utilisateurs.
- Les informations évolutives, liées à la carte durant son fonctionnement, avec mise en mémoire périodique suivant des instructions préalablement programmées dans l'unité centrale; ces informations sont stockées dans une zone mémoire effaçable, telle qu'une mémoire de type "EEPROM" 6 et cela, dès la mise sous tension du matériel ou de la carte, et du circuit électronique 1 pour être sauvegardées immédiatement, évitant les problèmes de réserve d'énergie en cas de coupure d'alimentation, celle-ci provoquant alors seulement l'arrêt du comptage du temps avec celui du fonctionnement du circuit électronique 1 dans son ensemble.

Il s'agit d'y mémoriser et d'y remettre à jour périodiquement, de manière entièrement automatique :
- le nombre de mises sous tension de la carte, qui déterminent chaque cycle de fonctionnement;
- les incidents survenus sur la carte, à un cycle et à un nombre d'heures de fonctionnements donnés;
- le "profil de fonctionnement", à l'instant d'une panne ou anomalie, défini par exemple par des paramètres tels que la température, la tension d'alimentation et, éventuellement d'autres paramètres choisis par le concepteur de la carte. Pour cela, ledit circuit électronique 1 est alors relié à différents points 10 de cette carte pour y relever lesdites valeurs de mesure de ces paramètres. On peut relever alors et on stocke dans ladite zone mémoire effaçable 6 et en synchronisation avec l'enregistrement de la panne ou de l'incident ou de l'anomalie, fourni par ailleurs ou relevé sur l'un des points à surveiller de l'ensemble ou sous-ensemble tel que la carte, ainsi que les autres valeurs de paramètres relevés sur les autres points pour conserver ledit profil de fonctionnement à l'instant de l'anomalie.

La surveillance des différentes voies, soit en mode analogique, soit en mode numérique, en provenance de ces différents points de l'ensemble ou sous-ensemble, tel que la carte, suivant des instructions programmées et modifiables, stockées dans les mémoires de l'unité centrale, peut être permanente, et l'enregistrement de la valeur réelle n'est relevée alors uniquement lorsqu'il y a franchissement de valeurs de consigne maximum ou minimum, correspondant alors à une anomalie. Le même incident ou anomalie n'est plus stocké s'il se reproduit durant le même cycle de fonctionnement, par contre, s'il y a retour à la normal dans le même cycle, ce changement est enregistré. L'enregistrement de cette anomalie peut être associée au travers d'un port de sortie 16 à une alarme 15.

On pourra par exemple définir et organiser l'enregistrement des informations ci-dessus en les regroupant dans un "code de situation" lors de chaque relevé défini comme suit :
- 1ère partie : Cycle de fonctionnement dans la situation considérée.
- 2ème partie : Nombre d'heures de fonctionnement cumulées, lié au nombre de cycles de la situation considérée.
- 3ème partie : Détection d'un incident de fonctionnement sur la carte, au cours d'un cycle : suivant instructions données par le programme d'auto-test, test intégré tops, etc... de la carte, exécuté par ailleurs sur celle-ci et dont la signification est stockée dans la mémoire 5.
- 4ème partie : Identification du paramètre hors tolérance mesuré.
- 5ème partie : Valeur mesurée pour ce paramètre, pour les paramètres analogiques, ou états logiques de différents noeuds internes à la carte, pour les cartes purement numériques (par exemple huit pour ne pas nécessiter un grand nombre de broches et de bits d'identification).

Si l'on considère par exemple un cycle de fonctionnement évalué au maximum à 525.000 pour une durée de vie de 30 années de la carte, ce qui correspond à une mise sous tension ou cycle toutes les 30 minutes, on peut :
- soit enregistrer un code de situation à chaque cycle de fonctionnement, ce qui nécessite cependant une mémoire d'environ 22.000.000 de bits, qui n'existe pas encore à ce jour en microcomposant et ne serait pas directement adressable par un microprocesseur de 8 bits;
- soit cumuler en un seul code de situation le nombre de cycles et le nombre d'heures de fonctionnement jusqu'à l'apparition d'un incident, soit si l'on suppose un nombre maximum d'incidents de 4.000, une mémoire nécessaire de 256.000 bits; ce qui est disponible et intégrable à ce jour dans le circuit électronique suivant l'invention, mais avec le risque de réinscrire sur la même zone de mémoire un nombre de cycles d'effacement/écriture supérieur à 10.000 si aucun incident ne se produit entre temps, or les mémoires de type EEPROM ne supportent pas à ce jour un tel nombre de cycles de réutilisation;
- soit, et ceci est le mode de réalisation préférentiel de la présente invention, définir un code de situation de quatre octets structuré comme suit :
   1er octet : comptage du nombre de cycles, de 0 à 255.
   2ème octet : comptage du nombre d'heures de 0 à 63 heures et 45 minutes, par pas par exemple de 15 minutes, qui est alors à titre préférentiel l'unité de contrôle de temps dudit circuit électronique tel que défini ci-après, la précision peut être augmentée au détriment de la taille mémoire et de la facilité d'adressage.
   3ème octet : Bit de 1 à 4 : codage incident suivant instructions données par le programme et le circuit d'auto-test, de test intégré, top etc... de la carte; ces quatre bits sont accessibles par un port d'entrée parallèle 24 au travers d'une entrée 14 spécifique.
   BIT 5 à 8 : identification du paramètre hors tolérance mesuré (en mode analogique uniquement).
   4ème octet : Valeur mesurée pour ce paramètre à travers par exemple les huit voies d'entrée 10, en mode analogique ou états logiques de différents noeuds internes à la carte, (pour les cartes numériques).

Les exemples d'hypothèses déjà évoqués précédemment tels que :
- Nombre maximum d'heures de fonctionnement : 262.980.
- Nombre maximum de cycles de fonctionnement : 525.960.
- Nombre maximum d'incidents enregistrables : 4.000,
   donnant un maximum de 4.000 codes de situation, demandent une mémoire nécessaire minimum 6 de 4.000 x 4 octets = 16.000 octets.

Pratiquement, cette mémoire peut comporter 16.384 octets (2¹⁴) : deux octets étant réservés à la sauvegarde de l'adresse du dernier code de situation, il reste alors 4.095 codes de situation possibles, soit : 1.044.225 cycles de fonctionnement et 261.056 heures de fonctionnement enregistrables.

Ces valeurs sont tout à fait acceptables vis à vis des hypothèses formulées plus haut.

Une alarme sur la sortie 15 peut être déclenchée lorsque la mémoire 6 atteint une valeur paramétrable ou non, par exemple un taux de 96%, ce qui laisse encore 10500 h de fonctionnement soit une durée > un an (8760 h).

La mémoire 6 doit être effaçable électriquement, soit par exemple du type "EEPROM". Le codage des informations peut se faire directement en binaire. Les avantages de cette solution sont les suivants :
- Dimensions de la mémoire 6 raisonnables : 16.000 octets.
- Utilisation progressive de la mémoire, sans risque de dépassement du nombre maximum de cycles d'écritures/effacement (255 maximum par octet).
- Connaissance relativement fine des conditions d'utilisation de la carte : nombre de cycles et nombre d'heures de fonctionnement.

A partir des trois types d'informations qui sont donc à mémoriser et stocker dans les mémoires 5 et 6 du circuit électronique 1 et telles que définies ci-dessus en général et à titre d'exemple chiffré sur des hypothèses d'utilisation, le fabricant et les utilisateurs dudit circuit électronique 1 et de sa carte associée. dont il assure le contrôle et le suivi, doivent structurer les composants et les programmes nécessaires au fonctionnement de l'ensemble. Les techniques nécessaires pour cela sont connues et n'ont pas besoin d'être décrites dans le détail, surtout que plusieurs possibilités sont disponibles.

Par ailleurs, certaines particularités peuvent être rajoutées suivant d'autres caractéristiques intéressant la présente invention :
- pour éviter des erreurs d'écritures et de lecture par des personnes non autorisées, on peut protéger certaines ou toutes lesdites mémoires de programme 4, 5, 6 de stockage des informations par un code d'accès pour chacune écrit lors de la première écriture et qu'il est ensuite nécessaire de connaître pour lire et écrire dans ladite mémoire; après chaque autorisation d'accès accordée, le code peut être changé.
- le système de sécrutié se bloque en cas d'essais infructueux et ne peut être débloqué que par une numérotation du bon code plusieurs fois consécutives ou par un code superviseur.
- on peut également stocker en complément des autres informations, dans une mémoire du circuit électronique 1 intégré à l'ensemble ou sous-ensemble, tel que la carte électronique des informations en provenance d'autres cartes reliées à celle-ci temporairement ou permanente ou définitivement et ne disposant pas en propre de circuit électronique 1.
- on peut relier ledit circuit électronique 1 à un connecteur 13 incorporé au composant ou faisant partie de ladite carte, lequel peut être relié ensuite à la demande à un terminal extérieur afin de pouvoir lire et/ou écrire de l'extérieur dans les mémoires 5, 6 dudit circuit électronique, en utilisant éventuellement lesdits codes d'accès autorisés ci-dessus.
- Le composant peut être conçu avec des moyens d'autotests et de tests intégrés pour faciliter la certification de son bon fonctionnement lorsqu'il est intégré à l'ensemble ou au sous-ensemble : ce contrôle par autotest pouvant se faire à chaque initialisation, et en cas de test négatif, un signal d'information ou d'alarme peut être diffusé à l'utilisateur.

Afin de limiter au maximum le nombre de contacts pris sur le connecteur de la carte, la communication avec le terminal de lecture/écriture, peut utiliser une transmission standard 17, qui peut être de type série, pour réduire le nombre de points, par exemple suivant le protocole standard "RS232.C". L'accès au circuit électronique 1 peut se faire aussi bien en lecture qu'en écriture à partir d'un micro-ordinateur type "PC (Personal computer)" équipé d'un interface adapté à la liaison tel que ci-dessus de type standard "RS232C" et d'un écran alphanumérique. Une carte d'interface spécifique peut permettre la connexion soit au travers du connecteur de la carte, soit au travers d'un connecteur spécifique, monté sur la carte ou le circuit électronique 1.

Depuis le terminal d'exploitation extérieur alors connecté 13, on peut accéder auxdites mémoires suivant un programme adapté et visualiser les différents fichiers correspondant à chaque type d'informations stockées et classées. Tous les échanges entre le circuit électronique 1 et le terminal se font en mode interactif : le langage utilisé peut être compatible avec celui d'une base de données centrale, pour permettre le transfert immédiat des données recueillies vers cette dernière, ce qui constitue une sauvegarde supplémentaire des informations.

Pour définir le comptage du temps, on peut utiliser dans le circuit électronique 1 une horloge 7 reliée à un oscillateur à quartz 8, qui peut être à l'extérieur du circuit 1 et connecté au sorties 25, et qui permet en association avec une base de temps 18 comportant des compteurs de type 16 bits d'élaborer des tops horaires permettant de dater les informations stockées en mémoire suivant une unité de temps constante.

A titre d'exemple, si on choisit un oscillateur 7 calé sur la fréquence de 4,772 MHz associé à deux compteurs de 16 bits en cascade, on peut élaborer un top horaire de :$\frac{\text{1}}{\text{4.772.000}} {\text{X 2}}^{\text{16}} {\text{X 2}}^{\text{16}} \text{= 900,04 s}$ soit une unité de temps de 15 minutes : l'erreur de 0,04 seconde ne représente que 160 secondes après 1.000 heures de fonctionnement ininterrompu, ce qui est négligeable pour l'objectif recherché. Toutes les informations sont alors datées suivant cette unité de temps, soit donc à 15 minutes en temps réel pris par excès ou par défaut, ce qui est cependant largement suffisant pour le traitement des informations alors recueillies.

Il est possible de modifier la base de temps de l'oscillateur, à quartz et du compteur pour obtenir une unité de temps différente et plus appropriée à une autre application.

Pour surveiller les valeurs des paramètres analogiques que l'on veut contrôler sur différents points de la carte, on relève celles-ci au travers par exemple d'une entrée 10 constituée de huit voies; l'ensemble est associé à un convertisseur analogique/numériques huit bits 19, précédé d'un multiplexeur 20 huit voies et d'un échantillonneur bloqueur 21. La tension de référence 11, peut être externe ou interne; dans ce dernier cas elle est définie directement à partir de l'alimentation externe générale du circuit 26, 27 à travers une interface 22, qui assure la stabilisation et la programmation, et chaque voie du multiplexeur 20 est affectée à un paramètre dont l'identité et la valeur nominale, les tolérances admissibles haute et basse, ainsi que le facteur d'échelle sont mémorisés. Des résistances peuvent être intercalées sur les voies d'entrée 10 afin d'éviter qu'une avarie du circuit électronique 1 vienne perturber le fonctionnement de la carte.

L'une des entrées analogiques 10 est utilisée au moins pour surveiller la température de la carte : elle est connectée si cela est possible à un capteur de température 28 par exemple du type résistif monté au contact du boîtier du circuit électronique 1 s'il est métallique, sinon sur un drain thermique, intégré au dit circuit.

Si l'on veut surveiller des paramètres numériques, ce mode de fonctionnement peut être choisi en forçant une instruction 9 dans la programmation; du circuit électronique 1 et en mettant l'ensemble de mesures analogiques ci-dessus hors service, à l'exclusion du capteur de température qui peut être maintenu ou supprimé par programmation, dans le cas de maintien, l'affichage se fait dans la seconde moitié du 3ème octet; l'entrée des huit états numériques en 10 se fait alors par l'intermédiaire d'un port parallèle 23 à huit bits qui utilise les mêmes connexions externes que les entrées analogiques.

La figure 2 est une vue extérieure de dessus du dispositif incluant le circuit électronique 1 tel que décrit ci-dessus et représenté synoptiquement sur la figure 1, sous une forme monobloc représentant un seul composant 30 pouvant être contenu dans des boîtiers standards, de type "LCC24" ou "DIP24", soit avec 24 broches dont 22 sont donc affectées aux entrées et sorties définies précédemment et deux 25 sont affectées au quartz 8, si celui-ci est extérieur, à sa compensation où à l'entrée de synchronisation par une horloge externe.

Il comprend au moins les huit connexions d'entrées 10 par voie analogiques ou numériques, les connexions de sorties 13 permettant la restitution des informations par l'intermédiaire d'une interface vers un terminal extérieur à la carte, et toute autre broche de connexion pour son alimentation 26 et 27, et des fonctions annexes.

## Revendications

1. Procédé de surveillance et d'archivage d'informations concernant tout ensemble ou sous-ensemble tel que carte électronique, circuit électrique, matériel et engin mécanique disposant d'une source d'alimentation électrique interne ou externe et utilisant une unité centrale associée à au moins une mémoire de stockage de données, des connexions avec ledit ensemble ou sous-ensemble et une horloge, caractérisé en ce, lors de la fabrication dudit ensemble ou sous-ensemble :
- on intègre, sur l'ensemble ou le sous-ensemble, un circuit électronique (1), comportant au moins l'unité centrale avec au moins deux types de mémoire, l'une ineffaçable (5) par exemple du type EPROM, et l'autre effaçable (6), par exemple du type EEPROM;
- on mémorise, dans une zone de la mémoire ineffaçable (5), toutes les informations permanentes liées à l'ensemble ou sous-ensemble ;
- on relie le circuit électronique (1) d'une part à l'ensemble ou au ou sous-ensemble par une première voie d'entrée (26,27) permettant son alimentation électrique et par une ou plusieurs secondes voies d'entrées (9,10,12,14) permettant l'acquisition d'informations relatives au fonctionnement de l'ensemble ou sous-ensemble , et, d'autre part à un connecteur (13) pouvant lui-même être relié, sur demande, à un terminal extérieur
- on programme l'unité centrale de façon connue pour permettre, à tout moment pendant le fonctionnement de l'ensemble, de pouvoir lire les données contenues dans les mémoires (5) et (6) à l'aide dudit terminal extérieur, de gérer des données issues de ce terminal en les classant et les stockant dans l'une des mémoires (5) et (6), et de surveiller et gérer les informations issues des secondes voies d'entrée.
- on entre, grâce à un terminal externe relié audit connecteur (13) de l'ensemble ou sous-ensemble, et on stocke, avec la date de l'événement concerné et dans une zone de la mémoire ineffaçable (5) dudit circuit électronique (1), mais avec une réactualisation possible, toutes les informations liées à l'état de l'ensemble ou sous-ensemble, après sa fabrication et lors de chaque modification de son état au cours de son utilisation, telles que les interventions techniques et les affectations successives.

2. Procédé de surveillance et d'archivage d'informations suivant la revendication 1, caractérisé en ce qu'on relève et on stocke dans la mémoire effaçable (6) dudit circuit électronique (1) et d'une manière automatique, évolutive et, périodique ou non, durant le fonctionnement proprement dit de l'ensemble ou sous-ensemble placée dans son cadre d'exploitation, toute information liée à cette exploitation, tels que les mises sous tension et/ou en fonctionnement le nombre d'heures de fonctionnement total, ainsi que celui de l'apparition des anomalies la nature de celle-ci, fournies par ailleurs ou qui peuvent être relevées sur lesdites secondes voies d'entrée (9,10,12,14) et sur ledit circuit électronique (1) lui-même.

3. Procédé de surveillance et d'archivage d'informations suivant l'une quelconque des revendications 1 et 2, caractérisé en ce qu'on relie à la demande ledit connecteur (13) associé audit circuit électronique (1) à un terminal extérieur et on lit alors toutes lesdites informations stockées dans ladite mémoire (5,6) dudit circuit (1).

4. Procédé de surveillance et d'archivage d'informations suivant l'une quelconque des revendications 1 à 3, caractérisé en ce que l'on protège lesdites mémoires (5,6) de stockage des informations par un code d'accès pour chacune, écrit lors de la première écriture et qu'il est ensuite nécessaire de connaître pour lire et écrire dans ladite mémoire.

5. Procédé électronique de surveillance et d'archivage d'informations suivant l'une quelconque des revendications 1 à 4, caractérisé en ce que l'on stocke dans une des mémoires du circuit électronique (1) intégré à l'ensemble ou sous-ensemble des informations en provenance d'autres ensembles ou sous-ensembles reliés à celui-ci temporairement ou définitivement ne disposent pas en propre de circuit électronique (1.)

6. Procédé électronique de surveillance et d'archivage d'informations suivant l'une quelconque des revendications 1 à 5, caractérisé en ce qu'on relève et on stocke dans une zone mémoire de la mémoire effaçable (6) et en synchronisation avec l'enregistrement d'une anomalie relevée sur l'une des voies desdites secondes voies d'entrée (9,10,12,14), d'autres valeurs de paramètres relevées en d'autres points pour conserver le profil de fonctionnement de l'ensemble ou sous-ensemble à l'instant de l'anomalie.

7. Procédé électronique de surveillance et d'archivage d'informations suivant l'une quelconque des revendications 1 à 6, caractérisé en ce que l'on surveille en permanence suivant des instructions programmées et modifiables lesdites secondes voies (10) en provenance des différents points de l'ensemble ou sous-ensemble suivant des valeurs de consigne maximum et minimum et on registre la valeur réelle relevée uniquement lors de franchissement de ces valeurs correspondant alors à une anomalie, lequel enregistrement peut être associé à une sortie d'informations (16) extérieure, telle qu'une alarme (15).

8. Dispositif électronique de surveillance et d'archivage d'informations concernant tout ensemble ou sous-ensemble et comportant une unité centrale associée à au moins une mémoire de stockage d'informations, des connexions avec ledit ensemble ou sous-ensemble, d'une horloge et d'un convertisseur, caractérisé en ce que :
• - lesdits éléments comportant ladite unité centrale et cités ci-dessus, composent un circuit électronique (1), qui est intégré sur l'ensemble ou sous-ensemble lui-même, lesdites connexions étant réalisées à la fabrication et d'une manière permanente et définitive,
• et en ce que ce circuit (1)
• - est relié, d'une part à l'ensemble ou au ou sous-ensemble par une première voie d'entrée (26,27) permettant son alimentation électrique et par une ou plusieurs secondes voies d'entrées (9,10,12,14) permettant l'acquisition d'informations relatives au fonctionnement de l'ensemble ou sous-ensemble , et, d'autre part à un connecteur (13) pouvant lui-même être relié, sur demande, à un terminal extérieur,
• - comporte au moins trois zones mémoires, dont deux sont ineffaçables et peuvent être regroupées en une seule mémoire, (5), par exemple de type "EPROM" pour stocker, d'une part, des informations liées à l'ensemble ou sous-ensemble lui-même et inscrit dès sa fabrication et, d'autre part, d'une manière réactualisable des informations liées au changement d'état de l'ensemble ou sous-ensemble lors de chaque intervention sur celui-ci, et dont la troisième zone mémoire est effaçable, occupant une mémoire, par exemple de type EEPROM (6), pour stocker les informations issues desdites secondes voies d'entrées (9,10,12,14).

9. Dispositif électronique de surveillance et d'archivage d'informations suivant la revendication 8 caractérisé en ce que l'ensemble du circuit électronique (1) correspondant audit dispositif est un composant unique regroupant en un seul boîtier (30) tous les éléments composant ledit circuit électronique (1) et comportant au moins huit secondes voies d'entrée (10) pour des voies analogiques et/ou numériques, les connexions de sorties (13) permettant la restitution des informations par l'intermédiaire d'une interface vers un terminal extérieur à l'ensemble ou sous-ensemble et toute autre broche de connexion pour son alimentation (26, 27) et des fonctions annexes.

10. Dispositif électronique de surveillance et d'archivage d'informations suivant l'une quelconque des revendications 8 et 9, caractérisé en ce que ladite horloge est un oscillateur (7) à quartz (8) qui permet en association avec une base de temps (18) comportant des compteurs, de type 16 bits, d'élaborer des tops horaires permettant de dater les informations stockées en mémoire suivant une unité de temps constante.

## Patentansprüche

1. Verfahren zur Überwachung und Speicherung von Informationen für alle Systeme oder Baugruppen, wie z.B. elektronische Steckkarten, elektrische Schaltungen, Geräte und mechanische Maschinen, welche über eine interne oder externe elektrische Versorgungsquelle verfügen und eine mit mindestens einem Datenspeicher verbundene Zentraleinheit sowie Verbindungen mit dem genannten System oder der Baugruppe und einen Taktgeber benutzen, dadurch gekennzeichnet, daß man während der Fertigung des genannten Systems oder der Baugruppe:
- eine elektronische Schaltung (1), welche mindestens die Zentraleinheit mit mindestens zwei Speichertypen, d.h. einem unlöschbaren Speicher (5) z.B. vom Typ EPROM, und einem löschbaren Speicher (6) z.B. vom Typ EEPROM, enthält, in das System oder in die Baugruppe integriert;
- in einer Zone des unlöschbaren Speichers (5) alle permanenten, mit dem System oder der Baugruppe verbundenen Informationen speichert;
- die elektronische Schaltung (1) einerseits an das System oder an die Baugruppe über einen ersten Eingangskanal (26, 27), welcher die elektrische Stromversorgung gewährleistet, sowie über einen oder mehrere zusätzliche Eingangskanäle (9, 10, 12, 14), welche die Akquisition von Daten in Bezug auf den Betrieb des Systems oder der Baugruppe ermöglicht, und andererseits an eine Steckverbindung (13), welche ihrerseits auf Wunsch an einen externen Terminal angeschlossen werden kann, anschließt;
- die Zentraleinheit in bekannter Weise programmiert, um jederzeit während dem Betrieb des Systems die in den Speichern (5) und (6) enthaltenen Daten über den genannten externen Terminal lesen, die von diesem Terminal gelieferten Daten durch Ordnen und Speichern in einem der Speicher (5) und (6) verwalten und die von den zweiten Eingangskanälen gelieferten Informationen überwachen und verwalten zu können;
- alle mit dem Zustand des Systems oder der Baugruppe zusammenhängenden Informationen über einen an die genannte Steckverbindung (13) des Systems oder der Baugruppe angeschlossenen externen Terminal nach seiner Fertigung oder nach seiner Statusveränderung im Rahmen seines Betriebes, z.B. nach technischen Eingriffen und aufeinanderfolgenden neuen Zuweisungen, eingibt und mit dem Datum des betroffenen Vorfalls in einer Zone des unlöschbaren, jedoch mit der Möglichkeit des Fortschreibens versehenen Speichers (5) der eingangs genannten elektronischen Schaltung (1) speichert.

2. Verfahren zum Überwachen und Speichern von Informationen gemäß Patentanspruch 1, dadurch gekennzeichnet, daß man alle mit dieser Betriebsart verbundenen Informationen, z.B. Einschalten und/oder Inbetriebsetzen, die Gesamtzahl der Betriebsstunden sowie die Anzahl der auftretenden Anomalien, die Natur dieser Anomalien, welche andersweitig geliefert wurden oder auf den eingangs genannten zweiten Eingangskanälen (9, 10, 12, 14) sowie auf der eingangs genannten elektronischen Schaltung (1) selbst aufgenommen werden können, aufzeichnet und im löschbaren Speicher (6) der eingangs genannten elektrischen Schaltung (1) auf automatische, evolutive oder periodische Weise oder nicht, während dem eigentlichen Betrieb des Systems oder der Baugruppe in der wirklichen Betriebsumgebung speichert.

3. Verfahren zum Überwachen und Speichern von Informationen gemäß irgendeinem der Patentansprüche 1 und 2, dadurch gekennzeichnet, daß man auf Wunsch die eingangs genannte, mit der erwähnten elektronischen Schaltung (1) verbundenen Steckverbindung (13) an einen externen Terminal anschließt und somit alle im eingangs genannten Speicher (5, 6) der eingangs genannten Schaltung (1) gespeicherten Information abliest.

4. Verfahren zum Überwachen und Speichern von Informationen gemäß irgendeinem der Patentansprüche 1 bis 3, dadurch gekennzeichnet, daß man die eingangs genannten Informationsspeicher (5, 6) mit je einem Zugriff-Code schützt, welcher bei dem ersten Schreibevorgang eingegeben wird und anschließend bekannt sein muß, um das Lesen und Schreiben in dem eingangs genannten Speicher zu ermöglichen.

5. Elektronisches Verfahren zum Überwachen und Speichern von Informationen gemäß irgendeinem der Patentansprüche 1 bis 4, dadurch gekennzeichnet, daß man in einem der Speicher der im System oder in der Baugruppe integrierten elektronischen Schaltung (1) Informationen speichert, welche von anderen, vorübergehend oder definitiv hiermit verbundenden Systemen oder Baugruppen, welche nicht über eine eigene elektronische Schaltung (1) verfügen, geliefert werden.

6. Elektronisches Verfahren zum Überwachen und Speichern von Informationen gemäß irgendeinem der Patentansprüche 1 bis 5, dadurch gekennzeichnet, daß man andere Werte von an anderen Punkten aufgenommenen Parametern aufnimmt und in einer Speicherzone des löschbaren Speichers (6) synchron zur Aufzeichnung einer auf einem Kanal der eingangs genannten zweiten Eingangskanäle (9, 10, 12, 14) aufgenommenen Anomalie speichert, um das Funktionsprofil des Systems oder der Baugruppe zum Zeitpunkt der Anomalie festzuhalten.

7. Elektronisches Verfahren zum Überwachen und Speichern von Informationen gemäß irgendeinem der Patentansprüche 1 bis 6, dadurch gekennzeichnet, daß man die eingangs genannten, von verschiedenen Punkten des Systems oder der Baugruppe kommenden zweiten Kanäle (10) im Verhältnis zu maximalen und minimalen Sollwerten gemäß programmierten und veränderbaren Anweisungen ständig überwacht und den aufgenommenen Ist-Wert nur bei Überschreiten dieser Werte, welches einer Anomalie entspricht, aufzeichnet; diese Aufzeichnung kann mit einem externen Datenausgang (16), z.B. einer Alarmvorrichtung (15), verbunden werden.

8. Elektronische Vorrichtung zum Überwachen und Speichern von das komplette System oder die komplette Baugruppe betreffende Informationen, welches eine an mindestens einen Datenspeicher angeschlossene Zentraleinheit, Verbindungen mit dem eingangs genannten System oder der Baugruppe, einen Taktgeber und einen Umwandler umfaßt, dadurch gekennzeichnet,
. - daß die eingangs genannten, vorangehend aufgeführten Elemente, welche die Zentraleinheit beinhalten, eine elektronische Schaltung (1) bilden, welche im System oder in der Baugruppe selbst integriert ist, wobei die eingangs genannten Verbindungen während der Fertigung permanent und definitiv ausgeführt sind,
. und was die Schaltung (1) anbetrifft,
. - einerseits an das System oder an die Baugruppe über einen ersten Eingangskanal (26, 27), welcher ihre elektrische Stromversorgung gewährleistet, und über einen oder mehrere zweite Eingangskanäle (9, 10, 12, 14), welche die Akquisition von Informationen, welche die Funktion des Systems oder der Baugruppe betreffen, ermöglichen, und andererseits an eine Steckverbindung (13), welche ihrerseits auf Wunsch mit einem externen Terminal verbunden werden kann, angeschlossen ist,
. - mindestens drei Speicherzonen enthält, von denen zwei unlöschbar sind und in einem einzigen Speicher (5) zusammengefaßt werden können, z.B. vom Typ "EPROM", um einerseits die mit dem System oder mit der Baugruppe selbst zusammenhängenden und in der Fertigung eingetragenen Informationen, und andererseits Informationen im Zusammenhang mit der Statusveränderung des Systems oder der Baugruppe auf reaktualisierbare Weise anläßlich eines jeden technischen Eingriffs zu speichern, während die dritte Speicherzone löschbar ist und einen Speicher belegt, z.B. vom Typ EEPROM (6), welcher für die Speicherung von über die eingangs genannten zweiten Eingangskanälte (9, 10, 12, 14) gelieferte Informationen bestimmt ist.

9. Elektronische Vorrichtung zum Überwachen und Speichern von Informationen gemäß Patentanspruch 8, dadurch gekennzeichnet, daß das System der elektronischen Schaltung (1), welche der eingangs genannten Vorrichtung entspricht, einen einzigen Bauteil bildet, welcher alle die elektronische Schaltung (1) bildenden Elemente in einem Gehäuse (30) zusammenfaßt und mindestens acht zweite Eingangskanäle (10) für analoge und/oder numerische Kanäle (13) umfaßt, wobei die Ausgangsverbindungen (13) die Wiedergabe der Informationen über eine Schnittstelle zum externen Terminal an das System oder an die Baugruppe sowie an jeglichen weiteren Verbindungsstift für die Versorgung (26, 27) und Hilfsfunktionen ermöglichen.

10. Elektronische Vorrichtung zum Überwachen und Speichern von Informationen gemäß irgendeinem der Patentansprüche 8 und 9, dadurch gekennzeichnet, daß der eingangs genannte Taktgeber als Quartz (8)-Oszillator (7) ausgeführt ist und in Verbindung mit einer Zeitbasis (18) mit Zählern vom Typ 16 Bits die Erarbeitung von Zeitimpulsen zum Datieren der gespeicherten Informationen gemäß einer konstanten Zeiteinheit ermöglicht.

## Claims

1. A monitoring and filing process of information related to any assembly or sub-assembly such as electronic cards, electric circuits, mechanical equipment or machines, having an internal or external electrical supply source and using a central unit associated to at least one data storage memory, the connections with the said assembly or sub-assembly and a clock, characterised in that, when manufacturing the said assembly or sub-assembly :
- an electronic circuit 1, comprising at least the central unit with at least two types of memory, an unerasable one (5) for example ofthe EPROM type, and the other one 6 which is erasable, for example of the EEPROM type, is integrated on the assembly or sub-assembly ;
- all the permanent information linked to the assembly or sub-assembly is memorised in an area of the unerasable memory 5 ;
- electronic circuit 1 is connected to the assembly or sub-assembly by a first input path 26,27 allowing its electric supply and by one or more second inputs paths 9, 10, 12, 14 allowing the acquisition of information related to the operation of the assembly or sub-assembly on the one hand, and a connector 13 possibly connected, on request to an external terminal, on the other hand ;
- the central unit is programmed in a known manner to be able to read the data contained in memories 5 and 6, at any moment during the operation of the assembly by means of the said external terminal, and manage the data from this terminal by classifying and storing them in one of memories 5 and 6, and monitor and manage the information from the second input paths;
- thanks to an external terminal connected to said connector 13 of the assembly or sub-assembly, it is possible to enter and store all the information linked to the condition of the assembly or sub-assembly, with the date of the event concerned and in an unerasable area of memory 5 of said electronic circuit 1, but with a possible updating, after the fabrication and every time its condition is modified, during its utilisation such as the technical interventions and successive affectations.

2. An information monitoring and filing process according to claim 1, characterised in that any information linked to this operation, such as the charging and/or implementation, the number of total running hours, as well as the occurrence of anomalies the nature of which are provided elsewhere or which may be noted on the said second input paths (9, 10, 12, 14) and on the said electronic circuit 1 itself, is noted and stored in the erasable memory 6 of said electronic circuit 1, in an automatic, evolving and periodical or not manner, during the operation itself of the assembly or sub-assembly located within its operating framework.

3. An information monitoring and filing process according to any of claims 1 and 2, characterised in that on request the said connector 13 associated to the said electronic circuit 1 is connected to an external terminal and then all the said information stored in the said memory 5, 6 ofthe said circuit 1 are read.

4. An information monitoring and filing process according to any of claims 1 to 3, characterised in that the said information storage memories 5, 6 are protected by an access code, written during the first writing and which must be known in order to read and write in the said memory.

5. An information monitoring and filing process according to any of claims 1 to 4, characterised in that the information from other assemblies or subassemblies temporarily or definitely connected to the latter which do not have their own electronic circuit 1, is stored in one ofthe memories of electronic circuit 1.

6. An information monitoring and filing process according to any of claims 1 to 5, characterised in that other values of parameters noted in other points to preserve the operating profile of the assembly or sub-assembly at the instant ofthe anomaly, are noted and stored in a memory area of erasable memory 6 and synchronised with the recording of an anomaly noted on one ofthe paths of the said second input paths 9, 10, 12, 14.

7. An information monitoring and filing process according to any of claims 1 to 6 characterised in that the said second paths 10 from the various points of the assembly or sub-assembly according to maximum and minimum value of instruction are continuously monitored according to the programmed and modifiable instructions, and the actual value noted only when these values are exceeded corresponding then to an anomaly ; the said record can be associated to an external information output 16, such as an alarm 15.

8. An electronic device of information monitoring and filing process related to any assembly or sub-assembly and comprising a central unit associated to a least one information storage memory, the connections to the said assembly or sub-assembly, a clock and a converter, characterised in that :
- the said elements comprising the said central unit and which are mentioned above, compose an electronic circuit 1, which is integrated on the assembly or sub-assembly itself, the said connections being carried out continuously and definitely during the fabrication,
- and in that this circuit 1
* is connected to the assembly or sub-assembly by a first input path 26, 27 allowing its electric supply and by one or more input paths 9, 10, 12, 14 allowing the acquisition of information related to the operation of the assembly or sub assembly on the one hand and, to a connector 13 which can itself be connected to an external terminal on request, on the other hand,
* comprises at least three memory areas, among which two cannot be erased and are grouped in a single memory 5, for example of the "EPROM" type, to store information linked to the assembly or sub-assembly itself and written when fabricated on the one hand, and information which can be reupdated, linked to the change of condition of the assembly or sub-assembly during each intervention on the latter, and whose third memory area can be erased, filling a memory, for example of the EEPROM type 6, to store the information from the said second input paths 9, 10, 12, 14.

9. An electronic device for information monitoring and filing according to claim 8 characterised in that the assembly of electronic circuit 1 corresponding to the said device is a unique component grouping in a single box 30 all the elements composing the said electronic circuit 1 and comprising at least eight second input paths 10 for analogical and/or digital paths, the output connections 13 allowing the restitution of the information through an interface towards a terminal external to the assembly or sub-assembly and any other connecting pin for its supply 26, 27 and annex functions.

10. An electronic device for information monitoring and filing according to any of claims 8 and 9 characterised in that the said clock is a quartz 8 oscillator 7 which allows the elaboration of time signals to date the information stored in memory according to a constant time unit, in association with a time base 18, comprising 16-byte type counters.
